# FASCICULE DE BREVET EUROPEEN

(11) **EP 1 306 300 B1**
(45) Date de publication et mention de la délivrance du brevet: **25.04.2007**
(21) Numéro de dépôt: 02370045.3
(22) Date de dépôt: 24.10.2002
(51) Int. Cl.: B63B 41/00, B63B 39/02, B63B 39/06

(54) **Quille avec un organe mobile pour compenser la gîte d'un bateau à voile**
Kiel mit bewegbarem Element, zur Kompensation der Krängung eines Segelbootes
A keel with a mobile element for compensating the list of a sailboat

(30) Priorité: 25.10.2001 FR 0113829
(43) Date de publication de la demande: 02.05.2003
(73) Titulaire: Fidelle, Daniel, 59000 Lille (FR)
(72) Inventeur: Fidelle, Daniel, 59000 Lille (FR)

(56) Documents cités:
- FR-A- 1 481 225
- FR-A- 2 275 358
- FR-A- 2 577 195
- GB-A- 922 977
- US-A- 4 817 550

## Description

L'invention concerne un dispositif pour compenser ou corriger la gîte d'un bateau à voile avec une compensation par au moins un organe allongé mobile de type aileron par déplacement du centre de gravité notamment avec des lestes situés judicieusement ou par pression hydrodynamique agissant sur les surfaces actives de cette organe de par notamment le profil hydrodynamique.

Dans l'art antérieur, le document WO0189920 décrit une quille à deux éléments indépendants reliés par un support où coulisse un élément de correction de gîte. L'amplitude de correction dépend de l'écartement de ces deux éléments qui ne forment pas une quille monolithique.

Le document US4817550 décrit un système de correction pour une quille, qui pivote sur un axe vertical limitant l'amplitude de correction latérale notamment avec la poussée hydrodynamique avec une face d'attaque frontale de forme triangulaire forcément limitée par rapport à un élément en translation avec une surface d'appui ou un leste plus important.

Le document GB922977 décrit un système de stabilisation sans rapport avec la correction de la gîte d'une quille monolithique d'un bateau de type voilier avec un déplacement de part et d'autre.

L'invention vise à utiliser le déplacement coulissant pour faire translater de part et d'autre d'une quille monolithique, l'élément de correction pour optimiser l'effet hydrodynamique de poussée et/ou l'effet leste de gravité sur l'attitude du bateau tout en maîtrisant les contraintes exercées sur l'élément de correction dans la précision commandée de son déplacement notamment par un automatisme et sa tenue en position fixe notamment à cause de l'effet de porte à faux. De plus, l'aménagement de la quille avec ses protubérances latérales procure avantageusement une position neutre hydro - dynamiquement lorsque l'élément de correction est complètement à l'intérieur.

L'invention décrite ici concerne l'application directe sur tout bateau à voile existant ou à construire. Cette application trouve son utilité pour toute unité qu'il s'agisse de bateau à déplacements dits légers, mi-lourds ou lourds.

L'invention concerne une structure d'une quille de bateau, notamment de bateau à voile qui comprend un élément allongé de correction de gîte se déplaçant transversalement en coulissant de part et d'autre de plan de symétrie de la quille monolithique situé dans la direction principale du bateau, avec des moyens de déplacement en translation de l'élément allongé pour compenser et/ou corriger la gîte du bateau par gravité et/ou poussée hydrodynamique en se plaçant de façon opposée à la gîte.

Selon des modes de réalisation particuliers :
- la quille monolithique présente une ouverture traversante perpendiculaire au plan de symétrie de la quille monolithique situé dans la direction principale du bateau, dans laquelle coulisse l'élément allongé de part et d'autre de la quille.
- la quille monolithique comprend en partie inférieure de part et d'autre du plan de symétrie de la quille monolithique situé dans la direction principale du bateau, des protubérances latérales hydro - dynamiquement neutres et symétriques comprenant ladite ouverture traversante où coulisse l'élément allongé.
- l'élément allongé a une longueur inférieure à la largeur totale de la quille pour définir en positionnement médian de l'élément allongé une configuration de quille neutre hydro - dynamiquement.
- l'élément allongé a une longueur supérieure à la largeur totale de la quille.
- l'élément allongé de correction de gîte présente en section longitudinale dans la direction principale du bateau une forme hydrodynamique à surface active dynamique sensiblement plate et sensiblement parallèle au flux d'eau horizontal.
- l'élément allongé de correction de gîte présente une forme hydrodynamique en section longitudinale dans la direction principale du bateau à surface active dynamique sensiblement inclinée par rapport au flux d'eau horizontal avec un angle d'attaque vers le bas de valeur angulaire α pour un appui hydrodynamique de la face supérieure.
- l'élément allongé de correction de gîte présente une forme en section transversale par rapport à la direction principale du bateau sensiblement incurvée à concavité notamment vers le bas, le déplacement par coulissement dudit élément générant une trajectoire courbée fig. 4 rep.2.
- l'élément allongé de correction de gîte comprend au moins un élément de leste pour compenser de façon avantageuse la gîte par gravité fig.1, 4 et 6 rep.2.
- la structure comprend des moyens de déplacement de l'élément allongé par coulissement de l'élément allongé de correction de gîte avec des moyens d'entraînement vis/crémaillère.
- le moyen d'entraînement de type vis se situe dans le profil vertical de la quille en étant couplé à un moyen d'entraînement de type moteur dans la quille ou la coque du bateau fig.7 ( rep.m )et coopère avec au moins une crémaillère située sur l'élément allongé.
- la structure comprend des moyens de déplacement de l'élément allongé par au moins un moyen à vérin hydraulique tirant ou poussant l'élément allongé en coulissement à l'aide de moyens de type câbles fixés à au moins chaque extrémité opposée longitudinale de l'élément allongé, et guidés par des moyens de renvoi de type à galets.
- les moyens de type câble sont des éléments souples en composite de type en fibres de carbone avec un élément activé en traction et un élément en relâchement.
- les moyens de type câble sont solidarisés aux extrémités de l'élément allongé par des pièces amovibles qui lors de leur désolidarisation par rupture des moyens de type câble bloquent par sécurité l'élément allongé.
- la structure comprend des moyens de coulissement de l'élément allongé sur film d'eau
- la structure comprend des moyens à galets répartis dans l'ouverture traversante et/ou sur l'élément allongé pour diminuer les forces de frottement dû au coulissement.

Dans le même concept inventif, l'invention concerne un système de régulation de gîte utilisant une structure d'une quille de bateau avec un élément allongé de correction de gîte selon l'invention qui comprend au moins un calculateur numérique associé à des capteurs notamment d'inclinaison du bateau, des capteur de vitesse et/ou jauge de contrainte placée notamment sur mât et son haubanage; ledit calculateur selon des programmes déterminées en fonction de caractéristiques (gîte/vitesse) prenant en compte les paramètres physiques présents dans l'environnement et le déplacement du bateau (fig.7) pour commander l'entraînement dudit élément allongé notamment avec une boucle de servocommande pour corriger en temps réel la gîte du bateau.

Le lest mobile pour stabilité de bateaux à voile.

L'invention décrite ici concerne l'application directe sur tout bateau à voile existant ou à construire. Cette application trouve son utilité pour toute unité qu'il s'agisse de bateau à déplacements dits légers, mi-lourds ou lourds.
Sont décrits ci-dessous des solutions mécaniques fiables permettant sur des bateaux se déplaçant à vitesse égale de supprimer ou diminuer la gîte occasionnée par la poussée du vent sur la voile par réciprocité, à gîte égale, il y aura augmentation de la vitesse.

L'organe mobile coulissant ou roulant défini par la suite sous le vocable OMCR repère (2) de stabilisation est intégré dans la quille de façon mobile en se déplaçant transversalement. Hormis les différentes formes, masses et sections employées pour l'utilisation de l'OMCR, plusieurs idées de base sont à retenir et peuvent être séparées, complémentaires ou indissociables.

Quatre idées de base sont à retenir concernant cette application.
1- Coulissement ou roulement de l'OMCR transversalement de tribord vers bâbord, et inversement, déplace le centre de gravité ou reste neutre en position centrale.
   (Si par exemple le bateau gîte sur bâbord, l'OMCR se déplace sur tribord) (fig.1, section A et croquis fig.3 repère (3a), le repère (3b) représentant un bateau en vue arrière en position statique.
2- La présence sur l'OMCR d'une surface dite active générant un couple (en position dynamique) s'additionnant à celui provoqué par le déplacement de l'OMCR. (fig.2, repère (2), surface (2a))
3- Les différentes formes de l'OMCR (fig.1 à 5, rep (2))
4- Les organes de manoeuvre et d'automatisation.

L'invention consiste en un :
- Dispositif anti-gîte et de stabilisation de bateaux à voile et situé dans la quille. Il peut être actif ou non actif suivant sa position (fig.3, repère (3a) ou (3b))
- un organe mobile se déplace transversalement de part et d'autre de l'axe de la direction principale du navire (fig.1, section A, repère (2))

II est situé le plus bas possible en de déplaçant au travers ou sous la quille (figure1 repère (2) ou (2ad) représenté en trait mixte.)
Il est coulissant ou muni de galets (ou les deux) ou sur chemin de roulement. Il est profilé à partir des bases scientifiques bien connues pour une utilisation en milieu fluide.
Sa dimension est non limitative (pour exemple seulement, sur un voilier de longueur 12 m la longueur de l'organe mobile peut être de 1500 mm )
La forme est obtenue par moulage en matériaux composites par fonderie, procédé sidérurgique ou usinage. Il est léger ou lourd (pour exemple seulement, sur un bateau à voile de 12 mètres, son poids peut être d'une tonne et demi, non limitatif.)

Il est lesté, épais ou fin, il est droit (fig.1 repère (2), section 1 ou incurvé (fig.4, repère (2)).

Les parois supérieures et inférieures (2a) et (2b) de l'organe mobile sont parallèles ou non au flux de l'eau ; la masse non négligeable se déplaçant latéralement sur tribord ou bâbord (droite ou gauche) modifient alors l'emplacement du centre de gravité de la carène.
Il est manoeuvré à partir du poste de commande par dispositif manuel, électrique, automatique ou les trois.

Les moyens de commande peut comprendre comme moyens mécaniques selon la figure 1, section A : un arbre (5) pignon (6), crémaillère (6a) plus réducteur à vis sans fin (non représenté) ; l'étanchéité de l'arbre (5) par rapport au milieu extérieur aquatique est assuré par l'intermédiaire d'un presse étoupe (7) permettant également le démontage de l'ensemble. Le presse étoupe peut être placé à hauteur différente suivant qu'il s'agit d'une quille creuse moulée ou pleine en provenance de fonderie.
La commande est effectuée à partir du poste de pilotage.

Les moyens de commande peuvent comprendre comme moyens hydrauliques: (2) vérins dits de traction (non limitatif) et renvois fixés dans le pied de quille (fig. 5, à titre d'exemple seulement). L'accès pour le démontage et entretien interne ou externe se fait grâce à des trappes amovibles fig.5 repère (1a).
Il se loge dans l'épaisseur du lest de la quille (1), cette dernière étant obtenue par procédé sidérurgique ou par moulages composites, pour exemple, la quille monolithique comme représentée fig. 5.
Les extrémités (2c et 2d, fig. 1 section A) de l'organe mobile peuvent être plates ou en forme suivant les paramètres notifiant un choix.

L'organe mobile (fig.1, 2, 3, 4) coulisse (ou roule) sur glissières composites ou plastiques suivant le choix des réalisations. Dans le cas de moulages en matériaux composites, l'organe mobile (fig. 2) peut coulisser sur film d'eau ou autre dans un logement adapté. On peut utiliser l'aide simultanée d'un groupe sous pression de débit choisi bien connu en mécanique des fluides. (Pour exemple, pompe à eau).
Quand la fonction glissement est choisie, des rainures (non limitatif) peuvent être prévues dans l'OMCR (repère (2), fig.1, 2, 3, 4) ou dans son logement (quille repère (1)). Ces rainures peuvent être circulaires, rectilignes ou hélicoïdales ou les trois.

### Extension au procédé décrit en figure 2 et variantes (fig.2.)

1- L'OMCR possède une surface active dynamique.
   Comme décrit dans les paragraphes précédents, l'organe mobile coulissant ou roulant, que nous appellerons OMCR, possède en outre une surface dite active de part sa géométrie.
   La surface (fig.2, repère (s2)) représentée par l'angle α est non parallèle au flux d'eau.
   En position centrale l'OMCR est totalement neutre et inactif. Sa surface portante reste cachée, le poids de la quille lestée toujours identique. En position latérale déplacée, l'importance de la variante reste l'addition des efforts simultanés en rappel provoqués par :
   - le déplacement du centre de gravité de l'OMCR déjà décrit ajouté d'une portance croissante dans le milieu aquatique appelée p ou P fonction de la vitesse (fig.2) entraîne l'augmentation du couple de redressement. Le repère f représente alors le flux d'eau. La surface active (fig.2 repère (s2)) de valeur angulaire α présente sa paroi dans la direction du flux hydraulique (repère (f)) dont l'incidence correspond à un appui sur la dite paroi (s2) constituant ainsi sa surface portante.
   - la naissance de l'appui P (fig.2) provoqué par l'écoulement du flux aquatique sur la surface et le pourtour de l'OMCR (suite à la vitesse du bateau) provoque un mouvement dit de rappel ayant pour effet de ramener la quille (repère (1)) dans le plan vertical situé dans l'axe longitudinal du bateau.
   Dans l'absolu, à vitesse égale, voilure égale et réglages égaux, on observe une diminution de gîte ; inversement à gîte égale, on note une augmentation de la vitesse entraînant une augmentation de la valeur p vers P.
2- OMCR incurvé (fig.4 section a, repère (2) exemple non limitatif d'une quille moulée monolithique en forme d'aile ou de bulbe équipée d'un OMCR, possédant ou non une surface active comme décrit fig.4 repère 2a. Le montage représenté pour exemple est équipé d'un organe de manoeuvre de type pignon et crémaillère comme décrit en fig.1.
   Cette solution plus coûteuse en réalisation permet de descendre le centre de gravité et d'accroître le moment dit de redressement. Il reste impératif que le corps de quille (1), fig.1, 2 et 3 pour le logement de l'OMCR possède des formes neutres. Les parois latérales (2c) et (2d) sont parallèles ou non. Les arêtes (2e) et (2f) (fig.4) peuvent être parallèles et incurvées vers avant ou arrière.
3- OMCR de longueur plus importante et apparent en position neutre.
   En position neutre les appendices latéraux bâbord et tribord sont équidistants. Sa longueur non limitative est délimitée par le repère L (fig.6). Les parois (fig.6 repère (2c 2d) sont plates ou en forme ou inclinées vers l'avant ou l'arrière. L'organe mobile coulissant ou roulant OMCR de stabilisation est toujours intégré dans la quille de façon mobile en se déplaçant transversalement.
   Sa particularité réside en ce que dans ce cas, la longueur L de l'OMCR est supérieure à son logement dans la quille qu'elle que soit l'épaisseur de cette dernière, de forme particulière ou en forme de bulbe ou d'aile creuse.

L'OMCR peut être léger ou lourd, épais ou fin.
Il peut posséder en outre une surface active comme stipulé fig.2 repère (2 s2).
Il peut être de forme incurvée (fig.4 repère 2), sa dimension L non limitative (fig.6).
Sa commande est de préférence effectuée par système pignon, crémaillère comme défini fig.1.
Le choix de réalisation de l'OMCR 1,2,3,4 est fait en fonction des paramètres définis pour la destination du bateau, (pour exemple, bateaux de croisières, courses, locations....
Le dispositif fig.5 représente un montage par commande hydraulique; un seul vérin est représenté; le second est placé sur la face opposée. L'OMCR est représenté en position déplacée sur tribord. (côté droit, dessin non limitatif).

Les références dans les figures 5 et 7 correspondent aux définitions ci-jointes :
- (1) Corps de quille repère type moulé stratifié type monolithique
- (1b) correspond au lest dans la quille
- (1a) couvercle ou trappe escamotable pour l'entretien et montage (un ou plusieurs)
- (2) OMCR coulissant en position transversale maximale, en trait mixte position neutre représentée
- (2a) point de fixation et retenues
- (3) vérins hydrauliques (un seul représenté pour exemple)
- (4) points de fixations 4, 4a et 4b
- (5) ancrages et galets de transmission
- (6) câbles métalliques ou textiles ou chaînes
- (7) arrivées hydrauliques
- (8) dispositif de commande de régulation de gîte avec calculateur numérique, capteurs d'inclinaisons, capteurs de vitesse et capteur de contraintes sur le mât du bateau
- (9) galets situés dans la partie traversante de quille
- (M) Commande moteur et réducteur par vis sans fin ou commande hydraulique
- (Cm2) Commande manuelle du réducteur ou commande par pompe hydraulique manuelle
- (C2) Calculateur numérique ou autre
- (P1 P2 P3) etc.... Unité de programme choisi
- (G) Organe de détection gîte ou assiette du bateau sur l'eau
- (V) Vers le ou les capteurs de vitesse
- (J) Vers la ou les jauges de contraintes (fixées sur le mât ou son haubanage ou les deux)
- (A) Vers l'enregistreur de variation de vent (anémomètre)

## Revendications

1. Structure d'une quille de bateau, notamment de bateau à voile **caractérisée en ce qu**'elle comprend un élément allongé (2) de correction de gîte se déplaçant transversalement en coulissant de part et d'autre de plan de symétrie de la quille (1) monolithique situé dans la direction principale du bateau, avec des moyens de déplacement (5,6,6a) en translation de l'élément allongé pour compenser et/ou corriger la gîte du bateau par gravité et/ou poussée hydrodynamique en se plaçant de façon opposée à la gîte.

2. Structure d'une quille de bateau la revendication 1 **caractérisée en ce que** la quille monolithique (1) présente une ouverture traversante perpendiculaire au plan de symétrie de la quille monolithique situé dans la direction principale du bateau, dans laquelle coulisse l'élément allongé (2) de part et d'autre de la quille.

3. Structure d'une quille de bateau selon la revendication 2 **caractérisée en ce que** la quille monolithique (1) comprend en partie inférieure de part et d'autre du plan de symétrie de la quille monolithique (1) situé dans la direction principale du bateau, des protubérances latérales hydro- dynamiquement neutres et symétriques comprenant ladite ouverture traversante où coulisse l'élément allongé (2).

4. Structure d'une quille de bateau selon la revendication 3 **caractérisée en ce que** l'élément allongé (2) a une longueur inférieure à la largeur totale de la quille pour définir en positionnement médian de l'élément allongé une configuration de quille neutre hydro - dynamiquement.

5. Structure d'une quille de bateau selon l'une quelconque des revendications 1 à 3 **caractérisée en ce que** l'élément allongé (2) a une longueur supérieure à la largeur totale de la quille.

6. Structure d'une quille de bateau selon l'une quelconque des revendications précédentes **caractérisée en ce que** l'élément allongé (2) de correction de gîte présente en section longitudinale dans la direction principale du bateau une forme hydrodynamique à surface active dynamique sensiblement plate et sensiblement parallèle au flux d'eau horizontal.

7. Structure d'une quille de bateau selon l'une quelconque des revendications 1 à 3 **caractérisée en ce que** l'élément allongé (2) de correction de gîte présente une forme hydrodynamique en section longitudinale dans la direction principale du bateau à surface active dynamique sensiblement inclinée par rapport au flux d'eau horizontal avec un angle d'attaque vers le bas de valeur angulaire α pour un appui hydrodynamique de la face supérieure.

8. Structure d'une quille de bateau selon l'une quelconque des revendications précédentes **caractérisée en ce que** l'élément allongé (2) de correction de gîte présente une forme en section transversale par rapport à la direction principale du bateau sensiblement incurvée à concavité notamment vers le bas, le déplacement par coulissement dudit élément générant une trajectoire courbée fig. 4 rep.2.

9. Structure d'une quille de bateau selon l'une quelconque des revendications précédentes **caractérisée en ce que** l'élément allongé (2) de correction de gîte comprend au moins un élément de leste pour compenser de façon avantageuse la gîte par gravité fig.1, 4 et 6 rep.2.

10. Structure d'une quille de bateau selon l'une quelconque des revendications précédentes **caractérisée en ce qu**'elle comprend des moyens de déplacement de l'élément allongé par coulissement de l'élément allongé de correction de gîte avec des moyens d'entraînement vis/crémaillère (5,6,6a).

11. Structure d'une quille de bateau selon la revendication 10 **caractérisée en ce que** le moyen d'entraînement de type vis (6) se situe dans le profil vertical de la quille en étant couplé à un moyen d'entraînement de type moteur dans la quille ou la coque du bateau fig.7 rep.m et coopère avec au moins une crémaillère (6a) située sur l'élément allongé.

12. Structure d'une quille de bateau selon l'une quelconque des revendications 1 à 9 **caractérisée en ce qu'**elle comprend des moyens de déplacement de l'élément allongé (2) par au moins un moyen à vérin hydraulique (3) tirant ou poussant l'élément allongé en coulissement à l'aide de moyens de type câbles fixés à au moins chaque extrémité opposée longitudinale de l'élément allongé, et guidés par des moyens de renvoi de type à galets. (fig.5)

13. Structure d'une quille de bateau selon la revendication 12 **caractérisée en ce que** les moyens de type câble sont des éléments souples en composite de type en fibres de carbone avec un élément activé en traction et un élément en relâchement.

14. Structure d'une quille de bateau selon la revendication 12 ou 13 **caractérisée en ce que** les moyens de type câble sont solidarisés aux extrémités de l'élément allongé par des pièces amovibles qui lors de leur désolidarisation par rupture des moyens de type câble bloquent par sécurité l'élément allongé.

15. Structure d'une quille de bateau selon l'une quelconque des revendications précédentes **caractérisée en ce qu**'elle comprend des moyens de coulissement de l'élément allongé sur film d'eau.

16. Structure d'une quille de bateau selon l'une quelconque des revendications 2 à 15 **caractérisée en ce qu'**elle comprend des moyens à galets répartis dans l'ouverture traversante et/ou sur l'élément allongé pour diminuer les forces de frottement de coulissement. (fig.5)

17. Système de régulation de gîte utilisant une structure d'une quille de bateau avec un élément allongé de correction de gîte selon l'une quelconque des revendications précédentes **caractérisé en ce qu**'il comprend au moins un calculateur numérique associé à des capteurs notamment d'inclinaison du bateau, des capteur de vitesse et/ou jauge de contrainte placée notamment sur mât et son haubanage; ledit calculateur selon des programmes déterminées en fonction de caractéristiques (gîte/vitesse) prenant en compte les paramètres physiques présents dans l'environnement et le déplacement du bateau (fig.7) pour commander l'entraînement dudit élément allongé notamment avec une boucle de servocommande pour corriger en temps réel la gîte du bateau.

## Claims

1. Structure of keel of a boat, in particular a sailboat, **characterised** so that it contains an elongated list correction component (2), shifting itself transversally by sliding on either side of the symmetrical plane of the monolithic keel (1), situated in the principal direction of the boat, with means of displacement (5,6,6a) in transference with the elongated components to compensate for and/or correct the list of the boat by gravity and/or hydrodynamic pressure, by placing it opposite the list.

2. Structure of a keel of a boat, in accordance with claim 1, **characterised** so that the monolithic keel (1) presents a transversal opening-perpendicular to the plane of symmetry of the monolithic keel situated in the main direction of the boat, on which the elongated component (2) slides on either side of the keel.

3. A structure of a keel of a boat in accordance with claim 2, **characterised** so that the monolithic keel (1) includes, in the lower section and on either side of the symmetrical plane of the monolithic keel (1) situated in the main direction of the boat, lateral protuberances hydro-dynamically neutral and symmetrical, including the said transversal opening where the elongated component (2) slides.

4. A structure of a keel of a boat in accordance with claim 3, **characterised** so that the elongated component's (2) length is inferior to the total width of the keel, in order to define a neutral configuration of the keel hydro-dynamically in a median positioning of the elongated component.

5. A structure of a keel of a boat, in accordance with any of the claims 1-3, **characterised** so that the elongated component's (2) length is superior to the total width of the keel.

6. A structure of a keel of a boat, in accordance with any of the previous claims, **characterised** so that the elongated correctional component (2) of the list presents, in a longitudinal section in the principal direction of the boat, a hydrodynamic form with a dynamic and active surface more or less flat and more or less parallel to the flow of horizontal water.

7. A structure of a keel of a boat, in accordance with any of the claims 1-3, **characterised** so that the elongated correctional component (2) of the list presents in a longitudinal section in the main direction of the boat with a dynamic and active surface more or less tilted in comparison to the flow of horizontal water with an angle of attack towards the bottom and with the angular value of α for a hydro-dynamic support of the upper side.

8. A structure of a keel of a boat, in accordance with any of the previous claims, **characterised** so that the elongated correctional component (2) of the list presents a cross-section of a form in comparison to the main direction of the boat, more or less concavely curved in particular towards the bottom, the displacement caused by sliding, generating a curved trajectory (fig.4 reference 2).

9. A structure of a keel of a boat, in accordance with any of the previous claims, **characterised** so that the elongated correctional component (2) of the list consists of at least one ballast component to advantageously compensate the list by gravity (fig. 1, 4 and 6 reference 2).

10. A structure of a keel of a boat, in accordance with any of the previous claims, **characterised** so that the structure contains a means of displacement of the elongated component by the sliding of the elongated list correction component with screw/rack means to drive (5, 6, 6a).

11. A structure of a keel of a boat, in accordance with claim 10, **characterised** so that the means to drive with use of the screw (6) is set in the vertical profile of the keel, being coupled with a motor type means to drive located in the keel or in the hull of the boat (fig.7 reference m) and cooperate with at least one rack (6a) situated on the elongated component.

12. A structure of a keel of a boat, in accordance with any one of the claims 1-9, **characterised** so that it includes means of displacement of the elongated component (2) by at least one means of hydraulic jack (3) pulling or pushing the elongated component by sliding with the help of fixed cables at at least each opposite longitudinal extremity of the elongated component, and guided by rollers (fig.5).

13. A structure of a keel of a boat, in accordance with claim 12, **characterised** so that the cables are components flexible in composite made of carbon fibers with an activated pulling and release component.

14. A structure of a keel of a boat, in accordance with claim 12 or 13, **characterised** so that the cables are integrated into the extremities of the elongated component by removable parts where, at the moment of their break in solidity by rupture, the cables block the elongated component for security.

15. A structure of a keel of a boat, in accordance with any one of the previous claims, **characterised** so that the structure includes sliding means of the elongated component on a film of water.

16. A structure of a keel of a boat, in accordance with any one of the claims 2-15, **characterised** so that the structure includes rollers spread out in the cross-opening and/or on the elongated component to diminish the rubbing friction caused by sliding (fig.5).

17. A list regulation system using the structure of a keel of a boat with an elongated list correction component in accordance with any one of the previous claims, **characterised** so that it includes at least a numerical calculator associated with sensors for the incline of the boat in particular, speed and/or constraint gauge sensors placed in particular on the mast and its shroud; according to the programs determined in function to the (list/speed) characteristics, taking into account the physical parameters present in the environment and the displacement of the boat (fig. 7) in order to control its drive, the aforementioned calculator indicates the elongated component notably with a servo-control loop to correct the list of the boat in real time.

## Patentansprüche

1. Aufbau eines Bootskiels für Segelboote, der sich **dadurch** auszeichnet, dass er ein seitlich verlängertes Element (2) zur Korrektur der Schlagseite durch Seitenbewegung enthält, wobei das Element auf der Symmetrieachse des monolithische Kiels (d), der in der Hauptrichtung des Boots liegt, von einer zur anderen Seite gleitet - dies erfolgt mithilfe einer Verschiebungsvorrichtung zur Verlagerung (5, 6, 6a) des seitlich verlängerten Elements. Das System dient zur Korrektur bzw. zum Ausgleich der Schlagseite des Boots durch Verlagerung des seitlich verlängerten Elements auf die gegenüberliegende Seite der Schlagseite per Schwerkraft bzw. hydrodynamischem Auftrieb.

2. Bootskielstruktur gemäß dem Patentanspruch 1 und der Tatsache, dass der monolithische Kiel (1) eine durchgehende, lotrecht zur Symmetrieachse des monolithischen Kiels, der in der Hauptrichtung des Boots liegt, stehende Öffnung aufweist, in der das seitlich verlängerte Element (2) von einer zur anderen Kielseite gleitet.

3. Bootskielstruktur gemäß dem Patentanspruch 2 und der Tatsache, dass der monolithische Kiel (1) im unteren Teil auf beiden Seiten der Symmetrieachse des monolithischen Kiels (1), der in der Hauptrichtung des Boots liegt, seitliche hydrodynamisch neutrale und symmetrische Protuberanzen aufweist, die die durchgehende Öffnung, in der das seitlich verlängerte Element (2) gleitet, enthalten.

4. Bootskielstruktur gemäß dem Patentanspruch 3 und der Tatsache, dass das seitlich verlängerte Element (2) kürzer ist als die Gesamtbreite des Kiels, um in der Mittelposition des seitlich verlängerten Elements eine hydrodynamisch neutrale Kielposition zu erzielen.

5. Bootskielstruktur gemäß den Patentansprüchen 1-3 und der Tatsache, dass das seitlich verlängerte Element (2) länger ist als die Gesamtbreite des Kiels.

6. Bootskielstruktur gemäß den voran stehenden Patentansprüchen und der Tatsache, dass das seitlich verlängerte Element (2) zur Schlagseitenkorrektur im Längsschnitt in Hauptrichtung des Boots eine hydrodynamische Form mit aktiver dynamischer Oberfläche aufweist, die flach und parallel zum horizontalen Wasserfluss liegt.

7. Bootskielstruktür gemäß den voran stehenden Patentansprüchen und der Tatsache, dass das seitlich verlängerte Element (2) zur Schlagseitenkorrektur im Längsschnitt in Hauptrichtung des Boots eine aktive dynamische Oberfläche aufweist, die zum horizontalen Wasserfluss leicht geneigt ist, wobei zur hydrodynamischen Abstützung der Oberseite der Wert des Angriffswinkel α niedriger ist.

8. Bootskielstruktur gemäß den voran stehenden Patentansprüchen und der Tatsache, dass das seitlich verlängerte Element (2) zur Schlagseitenkorrektur einen leicht konkav nach unten gebogenen Querschnitt in Hauptrichtung des Boots aufweist, wobei das Element in einer gebogenen Linie gleitet (Abb. 4, Pos. 2).

9. Bootskielstruktur gemäß den voran stehenden Patentansprüchen und der Tatsache, dass das seitlich verlängerte Element (2) zur Schlagseitenkorrektur über mindestens ein Ballastelement zum vorteilhaften Ausgleich der Schlagseite durch die Schwerkraft verfügt (Abb. 1, 4 und 6, Abb. 2).

10. Bootskielstruktur gemäß den voran stehenden Patentansprüchen und der Tatsache, dass der Kiel mit einer Verschiebungsvorrichtung für das seitlich verlängerte Element ausgerüstet ist, durch die das seitlich verlängerte Element zur Schlagseitenkorrektur mithilfe von Schraube/Zahnstange (5, 6, 6a) gleitet.

11. Bootskielstruktur gemäß dem Patentanspruch 10 und der Tatsache, dass die Mitnahme über die Schraube (6) sich im vertikalen Profil des Kiels befindet und an einen Antrieb wie einen Motor im Kiel oder Bootsrumpf (Abb. 7, Pos. M) gekoppelt ist und mindestens mit einer Zahnstange (6a) am seitlich verlängerten Element zusammenwirkt.

12. Bootskielstruktur gemäß den voran stehenden Patentansprüchen 1-9 und der Tatsache, dass der Kiel mit folgenden Verschiebungsvorrichtungen für das seitlich verlängerte Element (2) ausgerüstet ist: mindestens ein Hydraulikzylinder (3), der das seitlich verlängerte Element schiebt und zieht und dabei mit Hilfe von festen Kabeln, die zumindest an den beiden gegenüberliegenden Längsenden des seitlich verlängerten Elements befestigt sind und über Gleitvorrichtungen wie Rollen geführt werden, gleitet (Abb. 5).

13. Bootskielstruktur gemäß dem voran stehenden Patentanspruch 12 und der Tatsache, dass es sich bei den Kabeln um flexible Elemente aus Verbundmaterial wie beispielsweise C-Fasern mit einem durch Zug aktivierten Element und einem Entspannungselement handelt.

14. Bootskielstruktur gemäß den voran stehenden Patentansprüchen 12 oder 13 und der Tatsache, dass die Kabel an den Enden des seitlich verlängerten Elements über herausnehmbare Teile befestigt sind, die bei einem Lösen durch Kabelbruch aus Sicherheitsgründen das seitlich verlängerte Element blockieren.

15. Bootskielstruktur gemäß den voran stehenden Patentansprüchen und der Tatsache, dass der Kiel über Gleitmittel für das seitlich verlängerte Element auf einem Wasserfilm verfügt.

16. Bootskielstruktur gemäß den voran stehenden Patentansprüchen 2 bis 15 und der Tatsache, dass der Kiel über Rollenelemente verfügt, die gleichmäßig in der Öffnung bzw. über das seitlich verlängerte Element verteilt sind, um die Reibungskraft beim Gleiten zu reduzieren (Abb. 5).

17. System zur Regelung der Schlagseite durch eine Bootskielstruktur mit einem seitlich verlängerten Element zur Schlagseitenkorrektur gemäß den voran stehenden Patentansprüchen und der Tatsache, dass mindestens ein digitaler Rechner mit den Sensoren - insbesondere Sensoren für die Bootsneigung, Geschwindigkeitsmessern bzw. Dehnungsmesser - verbunden ist, die am Mast und der Seilverspannung angebracht sind; der Rechner mit entsprechenden Programmen zur Einbindung der Leistungsmerkmale (Schlagseite/Geschwindigkeit) steuert anhand der vorliegenden physikalischen Umgebungsparameter und Fortbewegungsparameter des Boots (Abb. 7) den Antrieb des seitlich verlängerten Elements über eine Servosteuerungsschleife zur Korrektur der Schlagseite des Boots in Echtzeit an.
